# EUROPÄISCHE PATENTANMELDUNG

(11) **EP 1 342 966 A1**
(43) Veröffentlichungstag der Anmeldung: **10.09.2003**
(21) Anmeldenummer: 03004563.7
(22) Anmeldetag: 28.02.2003
(51) Int. Cl.: F25D 21/08

(54) **Verdampfer mit integrierter Abtauheizung**

(30) Priorität: 06.03.2002 DE 20203571 U
(71) Anmelder: Linde Aktiengesellschaft, 65189 Wiesbaden (DE)
(72) Erfinder: Krieger, Thomas, 64560 Riedstadt (DE); Möller, Bernhard, 65468 Astheim (DE); Windrich, Rüdiger, 55127 Mainz (DE)
(74) Vertreter: Zahn, Christoph

(57) **Zusammenfassung**

Es wird ein Verdampfer, insbesondere ein Lamellenverdampfer, mit einer elektrischen Abtauheizung, wobei diese in Form wenigstens eines Heizstabes ausgebildet ist und dieser im Wesentlichen parallel zu der Verdampferlängsachse und innerhalb des Verdampfers angeordnet ist, beschrieben.

Erfindungsgemäß sind der oder die Heizstäbe (5) in wenigstens einer vertikalen Nut (6) angeordnet.

Hierbei sind die die Nuten (6) vorzugsweise im Wesentlichen parallel zu der Verdampferlängsachse angeordnet.

## Beschreibung

Die Erfindung betrifft einen Verdampfer, insbesondere Lamellenverdampfer, mit einer elektrischen Abtauheizung, wobei diese in Form wenigstens eines Heizstabes ausgebildet ist und dieser im Wesentlichen parallel zu der Verdampferlängsachse und innerhalb des Verdampfers angeordnet ist.

Ferner betrifft die Erfindung ein beliebiges (Tief)Kühlmöbel, das wenigstens einen Verdampfer, insbesondere einen Lamellenverdampfer, aufweist.

Anhand der Figuren 1 und 2 seien zwei mögliche Ausführungsformen gattungsgemäßer Verdampfer, wie sie beispielsweise in (Tief)Kühlmöbeln zur Anwendung kommen, beschrieben.

Die Figur 1 zeigt einen Lamellenverdampfer 1, dem ein abzukühlender Luftstrom 2 zugeführt und von dem ein abgekühlter Luftstrom 2' abgeführt werden. Die für die elektrische Abtauung des Verdampfers 1 benötigten Heizstäbe 3 sind bei dieser Ausführungsform am Rande des Lamellenverdampfers 1 angeordnet. Eine derartige Anordnung hat jedoch einen schlechten Wirkungsgrad zur Folge, da ein Großteil der aufgewendeten Heizenergie nicht in den Verdampfer 1 gelangt, sondern die Umgebung des Verdampfers 1 erwärmt.

Die elektrische Anschlussleistung eines (Tief)Kühlmöbels wird u. a. durch die erforderliche Abtauheizleistung bestimmt. Aufgrund des vergleichsweise schlechten Abtau-Wirkungsgrades erfordert die in der Figur 1 dargestellte Ausführungsform daher eine vergleichsweise hohe elektrische Anschlussleistung.

Eine demgegenüber verbesserte Ausführungsform ist in der Figur 2 dargestellt. Bei dieser Ausführungsform sind die Abtau-Heizstäbe 4 innerhalb des Verdampfers 1 in dafür vorgesehenen horizontalen Bohrungen angeordnet.

Diese Anordnung der Heizstäbe 4 ermöglicht eine deutlich bessere Ausnutzung der Heizenergie, jedoch ist das Austauschen der Heizstäbe 4 bei einem in einem (Tief)Kühlmöbel eingebauten Verdampfer nicht möglich.

Aufgabe der vorliegenden Erfindung ist es, einen gattungsgemäßen Verdampfer anzugeben, bei dem der Austausch eines Heizstabes ohne einen vorherigen Ausbau des Verdampfers aus dem (Tief)Kühlmöbel möglich ist.

Zur Lösung dieser Aufgabe wird vorgeschlagen, dass der oder die Heizstäbe in wenigstens einer vertikalen Nut angeordnet sind.

Eine derartige Anordnung ermöglicht es, einen defekten oder abgenutzten Heizstab zum Zwecke des Austauschens oder der Reparatur aus dem Verdampfer zu entnehmen, ohne dass der Verdampfer dazu aus dem (Tief)Kühlmöbel ausgebaut werden muss.

Die Erfindung weiterbildend wird vorgeschlagen, dass die Nut(en) im Wesentlichen parallel zu der Verdampflängsachse angeordnet ist bzw. sind.

Diese Ausgestaltung der Erfindung gewährleistet eine vergleichsweise optimale Verteilung der mittels des oder der Heizstäbe in den Verdampfer eingebrachten elektrischen Leistung.

Ggf. kann es erforderlich bzw. zweckmäßig sein, dass die Nut(en) zur Aufnahme mehrerer Heizstäbe ausgebildet ist bzw. sind.

Eine derartige Ausgestaltung macht insbesondere dann Sinn, wenn es sich um vergleichsweise hochbauende Verdampfer handelt, bei denen Heizstäbe in zwei oder mehr Lagen angeordnet werden.

Ein erfindungsgemäßer Verdampfer sowie weitere Ausgestaltung desselben, die Gegenstände der abhängigen Schutzansprüche sind, seien im Folgenden anhand des in der Figur 3 dargestellten Ausführungsbeispieles näher erläutert.

Bei der in der Figur 3 dargestellten Verdampferkonstruktion 1 sind nun erfindungsgemäß mehrere Nuten 6 vorgesehen, die bis etwa in die Mitte des Verdampfers 1 reichen. In jeder Nut 6 ist wenigstens ein Heizstab 5 angeordnet. Im Falle des Defektes eines Heizstabes 5 kann dieser nunmehr nach oben aus seiner Nut 6 herausgenommen werden, ohne dass es dazu einer Demontage des Verdampfers 1 bedarf.

Die Erfindung ermöglicht somit eine einfache, wenig arbeitsintensive Montage sowie Demontage von (defekten) Heizstäben in Verdampfern.

## Patentansprüche

1. Verdampfer, insbesondere Lamellenverdampfer, mit einer elektrischen Abtauheizung, wobei diese in Form wenigstens eines Heizstabes ausgebildet ist und dieser im Wesentlichen parallel zu der Verdampferlängsachse und innerhalb des Verdampfers angeordnet ist, **dadurch gekennzeichnet, dass** der oder die Heizstäbe (5) in wenigstens einer vertikalen Nut (6) angeordnet sind.

2. Verdampfer nach Anspruch 1, **dadurch gekennzeichnet, dass** die Nut(en) (6) im Wesentlichen parallel zu der Verdampferlängsachse angeordnet ist/sind.

3. Verdampfer nach Anspruch 1 oder 2, **dadurch gekennzeichnet, dass** die Nut(en) (6) zur Aufnahme mehrerer Heizstäbe (5) ausgebildet ist/sind.

4. (Tief)Kühlmöbel jeder Art, das wenigstens einen Verdampfer, insbesondere einen Lamellenverdampfer, aufweist, **dadurch gekennzeichnet, dass** es wenigstens einen Verdampfer (1) nach einem der vorhergehenden Ansprüche 1 bis 3 aufweist.
